# EUROPÄISCHE PATENTSCHRIFT

(11) **EP 1 309 821 B1**
(45) Veröffentlichungstag und Bekanntmachung des Hinweises auf die Patenterteilung: **30.03.2005**
(21) Anmeldenummer: 01949361.8
(22) Anmeldetag: 19.05.2001
(51) Int. Cl.: F23N 5/00, F23N 5/12

(54) **REGELUNGSVERFAHREN FÜR GASBRENNER**
REGULATION METHOD FOR GAS BURNERS
PROCEDE DE REGULATION POUR BRULEURS A GAZ

(30) Priorität: 19.06.2000 DE 10030063
(43) Veröffentlichungstag der Anmeldung: 14.05.2003
(73) Patentinhaber: HONEYWELL B.V., 1101 EA Amsterdam Z.O. (NL)
(72) Erfinder: VROLIJK, Enno, NL-7751 DX Dalen (NL)
(74) Vertreter: Leson, Thomas Johannes Alois, Dipl.-Ing.
(86) Internationale Anmeldenummer: PCT/EP2001/006038
(87) Internationale Veröffentlichungsnummer: WO 2001/098711

(56) Entgegenhaltungen:
- EP-A- 0 209 771
- EP-A- 0 615 095
- DE-A- 19 622 126

## Beschreibung

Die Erfindung betrifft ein Regelungsverfahren für Gasbrenner.

Regelungsverfahren für Gasbrenner dienen der Bereitstellung eines Gas/Luft-Gemisches, also dem Zuführen eines Gasstroms und eines Verbrennungsluftstroms zu einem Brenner.

Um innerhalb des Gasbrenners für eine optimale und vollständige Verbrennung des Brennstoffs, nämlich des Gases, zu sorgen, muss der Gasbrenner mit einem entsprechend abgestimmten Gas/Luft-Gemisch versorgt werden. Das Verhältnis zwischen dem Gasstrom und dem Verbrennungsluftstrom bzw. dem Gasdruck und dem Verbrennungsluftdruck bezeichnet man als Übersetzungsverhältnis. Da jedoch die Qualität des von der Gasversorgung bereit gestellten Gases - die Qualität von Gas wird durch einen sog. Wobbe-Index definiert - schwankt, muss zur Gewährleistung einer optimalen und vollständigen Verbrennung das Gas/Luft-Gemisch in Abhängigkeit von der Qualität des Gases entsprechend variiert werden.

Um die Qualität des bereit gestellten Gases berücksichtigen zu können, sind aus dem Stand der Technik Regelungsverfahren bekannt, bei denen ein Signal eines Sensors zur Anpassung des Gas/Luft-Gemisches an unterschiedliche Gasqualitäten verwendet wird. So wird bei den Regelungsverfahren gemäß DE-A-44 33 425, DE 39 37 290 A1 sowie DE 195 39 568 C1 ein Ionisationssignal einer in die Brennerflamme des Gasbrenners ragenden Messelektrode zur Anpassung des Gas/Luft-Gemisches an unterschiedliche Gasqualitäten verwendet. Bei den bekannten Regelungsverfahren gemäß DE-A-44 33 425, DE 39 37 290 A1 sowie DE 195 39 568 C1 wird das Signal des Sensors über den gesamten Arbeitsbereich bzw. Betriebsbereich des Brenners zur Anpassung des Gas/Luft-Gemisches an unterschiedliche Gasqualitäten verwendet. Auch wird bei diesen Regelungsverfahren das Signal des Sensors über die gesamte Betriebszeit des Brenners verwendet.

Da jedoch bei geringen Betriebslasten des Brenners das Signal eines Ionisationssensors keine verlässliche Auskunft über die tatsächlich im Brenner herrschenden Verbrennungsverhältnisse liefert, wird in der DE 198 24 523 A1 ein Regelungsverfahren für Gasbrenner vorgeschlagen, bei dem das Signal des Sensors ausschließlich in einem Bereich in der Nähe eines Brenner-Volllastbetriebs zur Einstellung des Übersetzungsverhältnisses in Abhängigkeit der Gasqualität verwendet wird. Sobald der Arbeitszustand des Brenners diesen Bereich in der Nähe des Brenner-Volllastbetriebs verlässt, wird das Gas/Luft-Gemisch unter Beibehaltung des zuletzt bestimmten Übersetzungsverhältnisses geregelt. Auch bei dem Regelungsverfahren gemäß DE 198 24 523 A1 wird jedoch, insofern der Brenner in den Bereich in der Nähe des Brenner-Volllastbetriebs betrieben wird, das Signal des Sensors über die gesamte Betriebszeit des Brenners verwendet.

Aus der DE 196 18 573 C1 ist ein Verfahren und eine Einrichtung zum Betrieb eines Gasbrenners bekannt, bei der eine kontinuierliche Überwachung des Brenners durchgeführt wird. Aus Sicherheitsgründen ist eine Abschaltung des Brenners vorgesehen, die diesen abschaltet, sobald Unregelmäßigkeiten beim Betrieb des Brenners festgestellt werden. Weiterhin ist aus dieser Druckschrift bekannt, den Brenner bzw. die Regelschaltung des Brenners in regelmäßigen Intervallen zu kalibrieren, um ein ordnungsgemäßes Funktionieren der Vorrichtung zu gewährleisten.

Die DE 196 39 487 A1 beschreibt ein Verfahren und eine Vorrichtung zur Betriebsoptimierung eines Gasbrenners. Gemäß dieser Druckschrift sollen Kalibriervorgänge durchgeführt werden, um den ordnungsgemäßen Betrieb des Brenners zu gewährleisten. Der Druckschrift ist zu entnehmen, dass bei Installation des Brenners ein- oder zweimal am Tag dieser bzw. die Regelung kalibriert werden soll. Weiterhin kann bei selten eingeschalteten Anlagen jeder Einschaltung ein solcher Kalibriervorgang vorgeschaltet werden. Die Anlage soll also bei Installation des Brenners regelmäßig kalibriert werden und weiterhin vor jeder Einschaltung eine Kalibrierung durchgeführt werden, um den ordnungsgemäßen Betrieb des Brenners zu gewährleisten.

Aus der EP 0 209 771 A ist ein Regelungsverfahren für Gasbrenner bekannt, bei dem ein Signal eines Sensors verwendet wird, um das Gas-/Luft-Gemisch an unterschiedliche Gasqualitäten anzupassen. Dieses Signal wird ausschließlich zu ausgewählten Zeitpunkten, z.B. bei Inbetriebnahme zur Anpassung des Gas-/Luft-Gemisches, das dem Brenner zugeführt wird, an unterschiedliche Gasqualitäten verwendet.

Der Erfindung liegt die Aufgabe zugrunde, ein Regelungsverfahren für einen Gasbrenner zu schaffen, das einen optimalen Betrieb des Gasbrenners auch über einen längeren Zeitraum gewährleistet.

Diese Aufgabe wird durch die Merkmale des Anspruchs 1 gelöst. Gemäß der Erfindung wird, wenn das Übersetzungsverhältnis des Gas/Luft-Gemisches den definierten Bereich verlässt, die Ober- oder die Untergrenze dieses Bereichs als neues festgelegtes Übersetzungsverhältnis verwendet. Auf diese Weise wird das Übersetzungsverhältnis modifiziert und dem Betriebszustand des Brenners angepasst, indem die Oberoder die Untergrenze des definierten Bereichs, die vom Gas/Luft-Gemisch verlassen wird, als neues Übersetzungsverhältnis herangezogen wird.

Bei dem Regelungsverfahren für Gasbrenner geht es um die Bereitstellung eines Gas/Luft-Gemisches für einen Brenner. Hierzu wird dem Brenner ein Gasstrom und ein Verbrennungsluftstrom zugeführt. Das Verhältnis zwischen Gasstrom und Verbrennungsluftstrom bzw. das Verhältnis zwischen Gasdruck und Verbrennungsluftdruck bezeichnet man als Übersetzungsverhältnis.

Mit Hilfe eines von einem Sensor erzeugten Signals wird der Verbrennungsprozess im Brenner überwacht. Bei dem Sensor kann es sich z.B. um einen Ionisationssensor, einen anderen Flammenüberwachungssensor, einen Gasqualitätssensor, einen Rauschgassensor, einen Verbrennungsgassensor oder dgl. handeln. Aus dem Sensorsignal können Informationen über den Verbrennungsprozess und somit über die vorhandene Gasqualität gewonnen werden.

Erfindungsgemäß wird das Signal des Sensors ausschließlich zu ausgewählten Zeitpunkten zur Anpassung des Gas/Luft-Gemisches an unterschiedliche Gasqualitäten verwendet. Hierdurch ist sicher gestellt, dass die Regelung durch Alterungsprozesse des Sensors nicht negativ beeinflusst wird.

Gemäß der Erfindung wird das Signal des Sensors im unmittelbaren Anschluss an die Installation des Sensors im unmittelbaren Anschluss an einen Neustart des Gasbrenners und/oder im unmittelbaren Anschluss an einen Reset zur Anpassung des Gas/Luft-Gemisches an unterschiedliche Gasqualitäten verwendet, wird in Abhängigkeit des hierbei ermittelten Übersetzungsverhältnisses ein Bereich mit einer Obergrenze und einer Untergrenze für das Übersetzungsverhältnis des Gas/Luft-Gemisches ermittelt, und wird dann, wenn das mit Hilfe des Sensorsignals ermittelte Übersetzungsverhältnis diesen Bereich verlässt, die Obergrenze oder die Untergrenze als Übersetzungsverhältnis des Gas/Luft-Gemisches verwendet. Beim Überschreiten der Obergrenze wird selbstverständlich die Obergrenze und beim Unterschreiten der Untergrenze wird die Untergrenze als Übersetzungsverhältnis verwendet. Hierdurch lassen sich auch negative Einflüsse auf die Regelung bedingt durch Alterungsprozesse des Sensors minimieren.

Das erfindungsgemäße regelungsverfahren ist unabhängig von der Art des verwendeten Sensors oder Systems. Es kann bei herkömmlichen Systemen, wie beschrieben in der DE 196 39 487 oder auch bei sog. elektronischen Gasreglern gemäß der WO 99/63272 und WO 99/63273, zum Einsatz kommen.

Die erfindungsgemäße Anpassung des Gas/Luft-Gemisches an unterschiedliche Gasqualitäten kann auch als Kalibrierung bezeichnet werden.

In diesem Zusammenhang soll des Weiteren angemerkt werden, dass das erfindungsgemäße Verfahren auch bei modulierenden Gasreglern zum Einsatz kommen kann, bei denen im unmittelbaren Anschluss an die Installation des Sensors, im unmittelbaren Anschluss an einen Neustart des Gasbrenners und/oder im unmittelbaren Anschluss an einen Reset nicht nur das Gas/Luft-Gemisch an unterschiedliche Gasqualitäten angepasst wird, sondern auch das Eingangssignal für den modulierenden Gasregler zu diesen Zeitpunkten optimiert wird. In diesem Fall wird der Gasbrenner dann stets mit einem optimierten Gas/Luft-Gemisch und einem optimierten Eingangssignal für den modulierenden Gasregler gestartet. Dies hat den Vorteil, dass eine Kalibrierung zwischen dem Eingangssignal und dem Ausgangssignal eines derartigen modulierenden Gasreglers entfallen kann.

## Patentansprüche

1. Regelungsverfahren für Gasbrenner zur Bereitstellung eines Gas/Luft-Gemisches, nämlich zum Zuführen eines Gasstroms und eines Verbrennungsluftstroms zu einem Brenner, wobei ein Signal eines Sensors verwendet wird, um das Gas/Luft-Gemisch an unterschiedliche Gasqualitäten anzupassen, wobei das Signal des Sensors ausschließlich zu ausgewählten Zeitpunkten zur Anpassung des Gas/Luft-Gemisches an unterschiedliche Gasqualitäten verwendet wird, und das Signal des Sensors im unmittelbaren Anschluss an die Installation des Sensors, im unmittelbaren Anschluss an einen Neustart des Gasbrenners und/oder im unmittelbaren Anschluss an einen Reset zur Anpassung des Gas/Luft-Gemisches an unterschiedliche Gasqualitäten verwendet wird, wobei in Abhängigkeit des hierbei ermittelten Übersetzungsverhältnisses ein Bereich mit einer Obergrenze und einer Untergrenze für das Übersetzungsverhältnis des Gas/Luft-Gemisches ermittelt wird, und dann, wenn das mit Hilfe des Sensorsignals ermittelte Übersetzungsverhältnis diesen Bereich verlässt, die Obergrenze oder die Untergrenze als Übersetzungsverhältnis des Gas/Luft-Gemisches verwendet werden.

## Claims

1. Regulation method for gas burners for supplying a gas/air mixture, specifically for supplying a gas flow and a combustion air flow to a burner, wherein a signal of a sensor is used to adapt the gas/air mixture to different gas qualities, the signal of the sensor is used for adaptation of the gas/air mixture to different gas qualities solely at selected times, and the signal of the sensor is used for adaptation of the gas/air mixture to different gas qualities immediately after installation of the sensor, immediately after a restart of the gas burner and/or immediately after a reset, a range with an upper limit and a lower limit for the transmission ratio of the gas/air mixture is determined as a function of the transmission ratio thus determined, and, if the transmission ratio determined with the aid of the sensor signal is outside this range, the upper limit or lower limit is used as the transmission ratio of the gas/air mixture.

## Revendications

1. Procédé de régulation pour brûleur à gaz en vue de fournir un mélange gaz/air, c'est-à-dire pour amener un courant de gaz et un courant d'air de combustion dans un brûleur, selon lequel on utilise un signal d'un capteur pour adapter le mélange gaz/air à des qualités de gaz différentes, étant précisé que le signal du capteur n'est utilisé pour adapter le mélange gaz/air à des qualités de gaz différentes qu'à des moments choisis, et ce aussitôt après l'installation du capteur, aussitôt après un redémarrage du brûleur à gaz et/ou aussitôt après une remise à zéro, étant précisé qu'en fonction du rapport ainsi défini, une zone avec une limite supérieure et une limite inférieure est déterminée pour le rapport du mélange gaz/air, la limite supérieure ou la limite inférieure étant utilisée comme rapport du mélange gaz/air lorsque le rapport déterminé à l'aide du signal de capteur quitte cette zone.
